# EUROPÄISCHE PATENTSCHRIFT

(11) **EP 3 157 388 B1**
(45) Veröffentlichungstag und Bekanntmachung des Hinweises auf die Patenterteilung: **11.04.2018**
(21) Anmeldenummer: 15729417.4
(22) Anmeldetag: 10.06.2015
(51) Int. Cl.: A47C 3/18, A61G 5/14

(54) **DREHBARES SITZMÖBELSTÜCK**
ROTATABLE PIECE OF SEATING FURNITURE
SIÈGE PIVOTANT

(30) Priorität: 23.06.2014 DE 102014211962
(43) Veröffentlichungstag der Anmeldung: 26.04.2017
(73) Patentinhaber: Kintec-Solution GmbH, 33397 Rietberg (DE)
(72) Erfinder: HORTIG, Andreas, 33790 Halle (DE); BESLER, Boris, 33330 Gütersloh (DE)
(74) Vertreter: Kraus & Weisert Patentanwälte PartGmbB
(86) Internationale Anmeldenummer: PCT/EP2015/062977
(87) Internationale Veröffentlichungsnummer: WO 2015/197365

(56) Entgegenhaltungen:
- CN-A- 102 529 756
- DE-U1-202012 102 668
- GB-A- 2 430 009

## Beschreibung

Die Erfindung betrifft ein Sitzmöbelstück mit einer Basis und einer Sitzeinheit, wobei zwischen der Basis und der Sitzeinheit eine Drehlagerung umfassend eine basisseitige Lagereinrichtung und eine sitzeinheitsseitige Lagereinrichtung vorgesehen ist, mittels derer die Sitzeinheit um eine Vertikalachse gegenüber der Basis verdrehbar ist. Dabei weist die Drehlagerung eine schaltbare Blockiereinrichtung auf, mittels derer die Drehbeweglichkeit der Lagereinrichtungen gegeneinander blockierbar ist.

Die Erfindung betrifft darüber hinaus auch einen Beschlag für ein solches Sitzmöbelstück.

Gattungsgemäße Sitzmöbelstücke sind aus dem Stand der Technik bekannt. Es handelt sich um Sitzmöbelstücke, deren Sitzeinheit grundsätzlich gegenüber einer Basis verdrehbar ist, wobei die Basis sowohl ein zur ortsfesten Aufstellung vorgesehener Fuß als auch ein mit Rollen versehener Basisabschnitt sein kann. Letzteres ist insbesondere von Bürositzmöbeln allgemein bekannt. Die Drehbeweglichkeit der Sitzeinheit gestattet es dem Sitzenden, ohne Verdrehung der Basis die Sitzeinheit zu drehen und somit eine Sitzposition mit geänderter Orientierung einzunehmen.

Die Drehlagerung, die zu diesem Zweck zwischen der Basis und der Sitzeinheit vorgesehen ist, ist im Falle gattungsgemäßer Sitzmöbelstücke mit einer Blockiereinrichtung versehen, die die Basis und die Sitzeinheit in einer gegebenen Relativdrehstellung so aneinander koppelt, dass eine Drehbewegung nicht mehr möglich ist bzw. stark erschwert ist.

Die genannte Blockierbarkeit ist insbesondere dann zweckmäßig, wenn es sich um ein Sitzmöbelstück mit einer Aufstehhilfe handelt. Eine solche Aufstehhilfe gestattet es, die Sitzeinheit insbesondere elektromotorisch anzuheben, so dass das Aufstehen vom Sitzmöbelstück erleichtert ist. In der Phase des Aufstehens ist eine Drehbewegung der Sitzeinheit allgemein nicht gewünscht. Die Blockierung verhindert beim Aufstehen, dass es zu Stürzen aufgrund der Drehbeweglichkeit der Sitzeinheit kommt.

Bekannte Gestaltungen zur Schaffung einer schaltbaren Blockiereinrichtung sind vergleichsweise aufwendig. So ist beispielsweise vorgeschlagen worden, eine solche Blockiereinrichtung mittels eines zusätzlichen Elektromotors zu schaffen, der ein Riegelglied in eine Stellung verlagern kann, in der dieses formschlüssig die Sitzeinheit und die Basis miteinander verkoppelt.

Bei dieser und anderer bekannten Lösungen ist jedoch stets als Nachteil zu vermerken, dass diese mit recht teuren zusätzlichen Komponenten einhergehen und zum Teil nicht die gewünschte Zuverlässigkeit zur Verfügung stellen.

Aus der nachveröffentlichten DE 102014204401 A1 ist ein gattungsgemäßes Sitzmöbelstück bekannt, bei dem eine reibschlüssige Verbindung über eine Schraubenfeder realisiert wird, die schaltbar in Umfangsrichtung zusammengezogen und geweitet werden kann. Diese Lösung führt zu der gewünschten Funktionalität, ist jedoch bei der Montage mitunter schwierig zu handhaben, da die Aufweitung der Feder während der Montage Schwierigkeiten bereiten kann.

Weiterhin sind gattungsgemäße Sitzmöbelstücke bekannt geworden, bei denen eine Plan-Kerbverzahnung als planseitig ausgebildete Arretierung an in Anlage miteinander kommenden Arretierscheiben zur Arretierung der Drehbeweglichkeit der Lagereinrichtungen vorgesehen ist.

Ein Sitzmöbelstück nach dem Oberbegriff von Anspruch 1 ist aus CN 102 529 756 A und GB 2 430 009 A bekannt.

### AUFGABE UND LÖSUNG

Aufgabe der Erfindung ist es , ein gattungsgemäßes Sitzmöbelstück bzw. einen Beschlag für ein solches Sitzmöbelstück dahingehend weiterzubilden, dass die schaltbare Blockiereinrichtung kostengünstig und zuverlässig ist und eine einfache Montierbarkeit gewährleistet.

Erfindungsgemäß wird ein Sitzmöbelstück gemäß Anspruch 1 und ein Beschlag für ein Sitzmöbelstück gemäß Anspruch 8 vorgeschlagen. Die abhängigen Ansprüche definieren vorteilhafte oder bevorzugte Ausführungsformen der Erfindung.

Erfindungsgemäß ist die Blockiereinrichtung zur formschlüssigen Kopplung der Lagereinrichtungen ausgebildet ist. Sie verfügt hierfür über zwei Profile, die fallweise ineinandergeschoben werden zur formschlüssigen Kopplung miteinander, so dass eines der Profile ein Innenprofil bildet, welches in dieser eingeschobenen Relativstellung vom Außenprofil umgeben wird. Das Innenprofil und das Außenprofil sind jeweils mit einer der zwei Lagereinrichtungen drehfest verbunden, so dass sie in einem Zustand, in dem sie auch miteinander drehfest gekoppelt sind, auch die beiden Lagereinrichtungen und somit auch die Basis und die Sitzeinheit drehfest miteinander koppeln.

Zum Zwecke der fallweisen Herstellung dieser Drehkopplung sind das Außenprofil und das Innenprofil gegeneinander in Richtung der Vertikalachse verschiebbar, so dass sie hierdurch zwischen einer formschlüssig drehgekoppelten Eingriffs-Relativstellung und einer Freigabe-Relativstellung axial beweglich sind.

Bei einem erfindungsgemäßen Sitzmöbelstück ist somit vorgesehen, dass die axiale Relativbewegung eines innen liegenden Innenprofils und eines außen liegenden Außenprofils den Wechsel zwischen einer drehgekoppelten und einer freigegebenen Stellung gestattet. Die Profile verfügen jeweils bezogen auf ihre Erstreckung in Vertikalrichtung über einen gleichbleibenden und von der Kreisform abweichenden Querschnitt, wobei der Innenquerschnitt des Außenprofils und der Außenquerschnitt des Innenprofils derart aufeinander angepasst sind, dass sie im Eingriff befindlich eine Drehbewegung unterbinden.

Die Gestaltung mit Profilen ist auch deshalb von Vorteil, da dies eine unanspruchsvolle Kopplung gestattet. Anders als beispielsweise bei einer Hirth-Verzahnung wird die Drehkopplung nicht nur in einer definierten axialen Endlage erreicht, sondern ist stets dann gegeben, wenn die Profile im Eingriff miteinander sind.

Die aufeinander abgestimmte konkrete Außenkontur des Innenprofils und Innenkontur des Außenprofils sind auf vielfältige Art realisierbar. Vorzugsweise sind sie derart aufeinander abgestimmt, dass die drehgekoppelte Eingriffs-Relativstellung nicht nur in einer bestimmten oder einigen wenigen Drehstellungen der Sitzeinheit zur Basis möglich ist, sondern in einer Vielzahl von Relativstellungen, vorzugsweise in mindestens 30 verschiedenen Relativstellungen. Eine solche Vielzahl möglicher Eingriffs-Relativstellungen lässt sich besonders vorteilhaft durch eine Stirnverzahnung realisieren. Daher ist bei einer bevorzugten Ausgestaltung das Außenprofil als innenverzahntes Außenprofil und/oder das Innenprofil als außenverzahntes Innenprofil ausgebildet.

Zum Zwecke der in Vertikalrichtung erfolgenden Relativbewegung des Außenprofils und des Innenprofils zum Zwecke der Herstellung der Eingriffs-Relativstellung und der Freigabe-Relativstellung ist vorzugsweise ein Schaltträger vorgesehen, an dem das Innenprofil oder das Außenprofil angebracht ist. Dieser Schaltträger ist an der Sitzeinheit oder der Basis, insbesondere jedoch gegenüber der Sitzeinheit, permanent drehfest vorgesehen, in Vertikalrichtung jedoch gegenüber der Sitzeinheit bzw. der Basis verschieblich, insbesondere mittels einer in Vertikalrichtung wirkenden Gleitführung.

Durch eine solche Gestaltung kann der Schaltvorgang zwischen der Eingriffs-Relativstellung und der Freigabe-Relativstellung erfolgen, indem der Schaltträger gegenüber der Komponente, der er zugeordnet ist, insbesondere gegenüber der Sitzeinheit, geführt vertikal bewegt wird und dabei in Eingriff oder außer Eingriff mit dem anderen Profil gelangt.

Um die Verlagerung des Schaltträgers besonders einfach zu gestalten, ist vorzugsweise eine Federeinrichtung vorgesehen, mittels derer der Schaltträger permanent in Richtung einer ersten Endlage kraftbeaufschlagt wird. Zum Zwecke der Bewegung in entgegengesetzte Richtung ist eine Krafteinleitungsfläche am Schaltträger oder am damit verbundenen Teil vorgesehen, mittels derer der Schaltträger gegen die Kraft der Federeinrichtung in Richtung einer gegenüberliegenden zweiten Endlage kraftbeaufschlagt werden kann.

Dabei ist eine der Endlagen, vorzugsweise die erste Endlage des Schaltträgers, die durch einen Anschlag oder dergleichen gebildet sein kann, vorzugsweise derart vorgesehen, dass in dieser Endlage das Außenprofil und das Innenprofil in der drehgekoppelten Eingriffs-Relativstellung angeordnet sind. Die Federeinrichtung bewirkt somit bei einer solchen Ausgestaltung, dass der Wegfall einer Krafteinleitung an der Krafteinleitungsfläche den drehgekoppelten Zustand der Profile herstellt, während zum Lösen der Profile und zur Erzielung der Freigabe-Relativstellung eine Krafteinleitung an der Krafteinleitungsfläche erforderlich ist.

Es ist jedoch auch eine Ausgestaltung möglich und je nach Ausgestaltung des Sitzmöbelstücks zweckmäßig, bei der es einer Krafteinleitung an der Krafteinleitungsfläche bedarf, um den drehgekoppelten Zustand herzustellen, während die Federeinrichtung bei Wegfall einer solchen Kraft selbsttätig eine Verlagerung der Profile in die Freigabe-Relativstellung bewirkt. Erfindungsgemäß verfügt das Sitzmöbelstück über eine Aufstehhilfe-Funktion, durch die eine Sitzfläche an der Sitzeinheit angehoben werden kann. Dabei ist die Blockiereinrichtung mit dieser Aufstehhilfe derart wirkgekoppelt, dass sie bei Betätigung der Aufstehhilfe-Funktion ihren blockierten Zustand einnimmt, also die Profile in die drehgekoppelte Eingriffs-Relativstellung gelangen. Dies kann insbesondere dadurch erzielt werden, dass durch Aktivierung der Aufstehhilfe-Funktion eine Kraftbeaufschlagung an der Krafteinleitungsfläche verursacht wird oder entfällt. Von besonderem Vorteil ist es, wenn ein Betätigungsabschnitt an der Sitzeinheit durch Aktivierung der Aufstehhilfe-Funktion von der Krafteinleitungsfläche am Schaltträger beabstandet wird und diesem daher die Verlagerung infolge der Kraftbeaufschlagung durch die Federeinrichtung in Richtung der ersten Endlage gestattet.

Alternativ oder zusätzlich kann vorgesehen sein, dass das Sitzmöbelstück einen Bedienhebel zur manuellen Betätigung aufweist, mittels dessen die Blockiereinrichtung schaltbar ist, insbesondere durch eine axiale Verlagerung des Schaltträgers. Somit kann auch unabhängig von einer möglicherweise vorhandenen Aufstehhilfe-Funktion eine Arretierung der Sitzeinheit gegenüber der Basis in einer gewünschten Drehstellung erfolgen.

Die Erfindung betrifft darüber hinaus auch einen Beschlag für ein Sitzmöbelstück, der die beschlagsspezifischen Merkmale gemäß dem oben beschriebenen Sitzmöbelstück und gegebenenfalls der als optional beschriebenen Aspekte aufweist.

### KURZBESCHREIBUNG DER ZEICHNUNGEN

Weitere Aspekte und Vorteile der Erfindung ergeben sich aus den Ansprüchen sowie der nachfolgenden Beschreibung eines bevorzugten Ausführungsbeispiels der Erfindung, welches anhand der Figuren erläutert wird. Hierbei zeigen:
- Fig. 1a und 1b: ein erfindungsgemäßes Sitzmöbelstück in perspektivischer Ansicht und Seitenansicht in einem Nutzzustand,
- Fig. 2a und 2b: das Sitzmöbelstück der Fig. 1a und 1b in perspektivischer Ansicht und Seitenansicht in einem angehobenen Zustand zum erleichterten Aufstehen,
- Fig. 3a und 3b: die Drehlagerung des Sitzmöbelstücks mitsamt Blockiereinrichtung im Nutzzustand,
- Fig. 4a und 4b: die Drehlagerung des Sitzmöbelstücks mitsamt Blockiereinrichtung bei angehobenem Zustand des Sitzmöbelstücks, und
- Fig. 5: die Drehlagerung mitsamt Blockiereinrichtung in einer Explosionsdarstellung.

### DETAILLIERTE BESCHREIBUNG DER AUSFÜHRUNGSBEISPIELE

Fig. 1a zeigt ein erfindungsgemäßes Sitzmöbelstück, wobei im Zusammenhang mit der vorliegenden Erfindung nachrangige Komponenten lediglich gestrichelt angedeutet sind.

Das Sitzmöbelstück verfügt über eine Basis 20 zum Zwecke der Aufstellung des Sitzmöbelstücks. Es verfügt weiterhin über eine Sitzeinheit 10, die oberhalb der Basis 20 angeordnet ist und eine Sitzfläche 12 zur Verfügung stellt. Die Sitzeinheit 10 ist gegenüber der Basis um eine Drehachse 2 verdrehbar. Hierfür verfügt sie über eine Drehlagerung 30 mit einer sitzseitigen Lagereinrichtung 32 und einer basisseitigen Lagereinrichtung 34. Der Drehlagerung 30 zugeordnet ist eine Blockiereinrichtung 40, durch die die Drehbarkeit der Sitzeinheit 10 gegenüber der Basis 20 unterbunden werden kann, wie im Weiteren noch erläutert ist.

Die Besonderheit des Ausführungsbeispiels liegt insbesondere darin, dass das Sitzmöbelstück über eine Aufstehhilfe-Funktion verfügt. Diese ist anhand der Fig. 2a erläutert. An einen unteren Beschlagsabschnitt 20a, der in nachfolgend noch beschriebener Weise auch die sitzeinheitsseitige Lagereinrichtung 32 umfasst, sind zwei Laschen 22a, 22b vorgesehen, die das Segment 20a mit einem Segment 24 verbinden, an dem die Sitzfläche 12 vorgesehen ist. Durch einen Elektromotor ist es möglich, eine Krafteinleitung in diese Laschen 22a, 22b zu bewirken, wodurch diese derart gegenüber kraftbeaufschlagt werden, dass das Segment 24 mitsamt der Sitzfläche 12 angehoben wird. Einer auf dem Sitzmöbelstück sitzenden Person wird hierdurch das Aufstehen erleichtert.

Insbesondere im Zusammenhang mit einer derartigen Funktionalität ist das Vorhandensein der Blockiereinrichtung 40 zweckmäßig, da während des Aufstehens, also im Zustand der Fig. 2a und 2b, eine Drehbeweglichkeit der Sitzeinheit 10 gegenüber der Basis 20 um die Achse 2 nicht gewünscht ist.

Den Fig. 3a, 3b, 4a und 4b ist zu entnehmen, wie Blockiereinrichtung 40 ausgestaltet ist und mit der in den Fig. 2a und 2b verdeutlichten Aufstehhilfe wirkgekoppelt ist.

Fig. 3a zeigt die Drehlagerung 30 und die Blockiereinrichtung 40 in einer Frontalansicht. Fig. 3b zeigt die Komponenten in einer Perspektive von schräg unten.

Auf Seiten der Sitzeinheit 12 befindet sich das benannte Beschlagssegment 20a, welches über einen zwei seitliche Wangen verbindenden Querträger verfügt, der gleichzeitig die sitzeinheitsseitige Lagerungseinrichtung 32 bildet. Auf Seiten der Basis 20 ist korrespondierend hierzu die basisseitige Lagerungseinrichtung 34 der Drehlagerung 30 vorgesehen.

Weiterhin ist auf Seiten der Basis 20 ein außenverzahnter Profilabschnitt 50b vorgesehen, der drehfest mit der Basis 20 verbunden ist und gegenüber dieser somit nicht drehbar ist. Der säulenförmige Abschnitt der Basis 20, an dem dieses Verzahnungsprofil 50b vorgesehen ist, wird von einem Schaltträger 42 umgeben. Dieser Schaltträger 42 ist mittels zweier Schiebesegmente 48 gegenüber dem Querträger des sitzelementseitigen Beschlagssegment 20a geführt. An den gegenüberliegenden Enden der Schiebesegmente sind pilzartig anmutende Aufweitungen vorgesehen, deren Oberseiten die Krafteinleitungsflächen 46 darstellen. Diese werden von unten mittels zweier Federeinrichtungen 44 in Art von Schraubenfedern kraftbeaufschlagt. Diese Federeinrichtungen 44 stützen sich mit ihrem nach unten weisenden Ende auf den Querträger des Beschlagssegments 22a ab. Hierdurch wird, sofern keine weitere Kraftbeaufschlagung an den Krafteinleitungsflächen 44 vorliegt, der Schaltträger 42 permanent nach oben gedrückt.

Im Zustand der Fig. 3a und 3b liegt jedoch in nicht dargestellter Weise eine Kraftbeaufschlagung an den Krafteinleitungsflächen 46 vor. Diese wird Bezug nehmend auf Fig. 2b durch Abschnitte am Beschlagssegment 24 verursacht, vorliegend durch Ausleger 28 an einer Quertraverse 26 des Beschlagsabschnitts 24. Die Federn 44 werden somit im Zustand der Fig. 3a und 3b im komprimierten Zustand gehalten. Der Schaltträger 42 befindet sich dadurch in einer unteren Endlage und ein innenverzahntes Außenprofil 50a am Schaltträger 42 ist infolgedessen außer Eingriff mit dem außenverzahnten Innenprofil 50b. Im Zustand der Fig. 3a und 3b ist die Blockiereinrichtung 40 somit nicht aktiv. Die Sitzeinheit 10 kann gegenüber der Basis 20 gedreht werden.

Entfällt die Kraftbeaufschlagung an den Krafteinleitungsflächen 46, so stellt sich der Zustand der Fig. 4a und 4b ein. Durch den Wegfall der Kraftbeaufschlagung werden die Krafteinleitungsflächen 46 von den Federeinrichtungen 44 nach oben gedrückt und ziehen damit auch den Schaltträger 42 nach oben. Dessen innenverzahntes Profil 50a gerät hierdurch in Eingriff mit dem basisseitigen und in Vertikalrichtung nicht mitbewegten Profil 50b. Aufgrund der großen Zahnzahl von etwa 60 Zähnen kann diese Eingriffsstellung unter allenfalls minimaler Änderung der Relativdrehstellung der Sitzeinheit 10 gegenüber der Basis 20 erzielt werden. Um die Herstellung des Eingriffszustandes zu erleichtern, können die Verzahnungen jeweils oder eine der Verzahnungen mit Zähnen versehen sein, die über Einführschrägen verfügen.

Der Wegfall der Kraftbeaufschlagung an den Krafteinleitungsflächen 46 wird dadurch verursacht, dass die zuvor hierauf wirkenden Abschnitte an den Auslegern 28 in der Fig. 2b gut entnehmbaren Weise im Zuge der Aktivierung der Aufstehhilfe-Funktion angehoben wurden. Die Blockierung ergibt sich somit zwangsläufig aus der Aktivierung der Aufstehhilfe-Funktion.

Die im Erfindungskontext wesentlichsten Komponenten der Drehlagerung 30 und insbesondere der Blockiereinrichtung 40 sind in einer Explosionsdarstellung in Fig. 5 nochmals dargestellt.

## Patentansprüche

1. Sitzmöbelstück mit
- einer Basis (20) und
- einer Sitzeinheit (10),
wobei
- zwischen der Basis und der Sitzeinheit eine Drehlagerung (30) umfassend eine basisseitige Lagereinrichtung (34) und eine sitzeinheitsseitige Lagereinrichtung (32) vorgesehen ist, mittels derer die Sitzeinheit (10) um eine Vertikalachse (2) gegenüber der Basis (20) verdrehbar ist,
- die Drehlagerung (30) eine schaltbare Blockiereinrichtung (40) aufweist, mittels derer die Drehbeweglichkeit der Lagereinrichtungen (32, 34) gegeneinander blockierbar ist,
- die Blockiereinrichtung (40) zur formschlüssigen Kopplung der Lagereinrichtungen ausgebildet ist und hierfür zwei Profile (50a, 50b) aufweist, umfassend ein Innenprofil (50b), welches drehfest zur einer der zwei Lagereinrichtungen (32, 34) angebracht ist und ein Außenprofil (50a), welches drehfest zur anderen der zwei Lagereinrichtungen (32, 34) angebracht ist, und
- das Außenprofil (50a) und das Innenprofil (50b) gegeneinander in Richtung der Vertikalachse verschiebbar sind, so dass sie zwischen einer formschlüssig drehgekoppelten Eingriffs-Relativstellung und einer Freigabe-Relativstellung axial beweglich sind,
**dadurch gekennzeichnet, dass**
das Sitzmöbelstück über eine Aufstehhilfefunktion verfügt, durch die eine Sitzfläche (12) angehoben werden kann, wobei die Blockiereinrichtung (40) mit der Aufstehhilfefunktion derart wirkgekoppelt ist, dass sie bei Betätigung der Aufstehhilfefunktion ihren blockierten Zustand einnimmt.

2. Sitzmöbelstück nach Anspruch 1,
**dadurch gekennzeichnet, dass**
eines der Profile (50a) an einem zur Sitzeinheit (10) oder zur Basis (20) drehfesten Schaltträger (42) vorgesehen ist, der in Richtung der Vertikalachse (2) geführt gegenüber der Sitzeinheit (10) bzw. der Basis (20) verschieblich ist.

3. Sitzmöbelstück nach Anspruch 2,
**dadurch gekennzeichnet, dass**
- eine Federeinrichtung (44) vorgesehen ist, mittels derer der Schaltträger (42) permanent in Richtung einer ersten Endlage kraftbeaufschlagt wird, und
- eine Krafteinleitungsfläche (46) am Schaltträger (42) oder einem damit verbundenen Teil vorgesehen ist, mittels derer der Schaltträger (42) gegen die Kraft der Federeinrichtung (44) in Richtung einer zweiten Endlage kraftbeaufschlagt werden kann.

4. Sitzmöbelstück nach einem der Ansprüche 1 bis 3,
**dadurch gekennzeichnet, dass**
das Außenprofil (50a) und das Innenprofil (50b) in einer Mehrzahl von Relativdrehstellungen aus der axialen Freigabe-Relativstellung in die axiale Eingriffs-Relativstellung gebracht werden können, wobei hierfür vorzugsweise das Außenprofil (50a) als innenverzahntes Außenprofil und das Innenprofil (50b) als außenverzahntes Innenprofil (50b) ausgebildet ist.

5. Sitzmöbelstück nach einem der vorstehenden Ansprüche,
**dadurch gekennzeichnet, dass**
die Blockiereinrichtung (40) mit der Aufstehhilfefunktion derart wirkgekoppelt ist, dass sie bei Betätigung der Aufstehhilfefunktion ihren blockierten Zustand einnimmt, indem durch Aktivierung der Aufstehhilfefunktion eine Kraftbeaufschlagung an der Krafteinleitungsfläche (46) verursacht wird oder entfällt.

6. Sitzmöbelstück nach einem der vorstehenden Ansprüche,
**dadurch gekennzeichnet, dass**
das Sitzmöbelstück einen Bedienhebel zur manuellen Betätigung aufweist, mittels dessen die Blockiereinrichtung schaltbar ist, insbesondere durch eine axiale Verlagerung des Schaltträgers.

7. Sitzmöbelstück nach einem der vorstehenden Ansprüche,
**dadurch gekennzeichnet, dass**
- das Außenprofil (50a) drehfest zur sitzseitigen Lagereinrichtung (32) vorgesehen ist, wobei insbesondere der Schaltträger (42) drehfest zur sitzseitigen Lagereinrichtung (32) vorgesehen ist, und
- das Innenprofil (50b) drehfest zur basisseitigen Lagereinrichtung (34) vorgesehen ist.

8. Beschlag für ein Sitzmöbelstück mit
- einem Basisabschnitt zur Anbringung an einer Basis des Sitzmöbelstücks und
- einem Sitzabschnitt zur Anbringung einer Sitzeinheit des Sitzmöbelstücks,
wobei
- zwischen dem Basisabschnitt und dem Sitzabschnitt eine Drehlagerung (30) umfassend eine basisseitige Lagereinrichtung (34) und eine sitzeinheitsseitige Lagereinrichtung (32) vorgesehen ist, mittels derer der Sitzabschnitt um eine Vertikalachse (2) gegenüber dem Basisabschnitt verdrehbar ist,
- der Drehlagerung (30) eine schaltbare Blockiereinrichtung (40) vorgesehen ist, mittels derer die Drehbeweglichkeit der Lagereinrichtungen (32, 34) gegeneinander blockierbar ist,
- die Blockiereinrichtung (40) zur formschlüssigen Kopplung der Lagereinrichtungen (32, 34) ausgebildet ist und hierfür zwei Profile (50a, 50b) aufweist, umfassend ein Innenprofil (50b), welches drehfest zur einer der zwei Lagereinrichtungen (32, 34) angebracht ist und ein Außenprofil (50a), welches drehfest zur anderen der zwei Lagereinrichtungen (32, 34) angebracht ist, und
- das Außenprofil (50a) und das Innenprofil (50b) gegeneinander in Richtung der Vertikalachse verschiebbar sind, so dass sie zwischen einer drehgekoppelten Eingriffs-Relativstellung und einer Freigabe-Relativstellung axial beweglich sind,
**dadurch gekennzeichnet,**
**dass** das Sitzmöbelstück über eine Aufstehhilfefunktion verfügt, wobei die Blockiereinrichtung (40) mit der Aufstehhilfefunktion derart wirkkoppelbar ist, dass sie bei Betätigung der Aufstehhilfefunktion ihren blockierten Zustand einnimmt.

## Claims

1. Piece of seating furniture comprising:
a base (20); and
a seating unit (10);
wherein
- between the base and the seating unit a rotary bearing (30) comprising a base-side bearing device (34) and a seating-unit-side bearing device (32) is provided, by means of which the seating unit (10) is rotatable about a vertical axis (2) relative to the base (20);
- the rotary bearing (30) has a switchable blocking device (40) by means of which rotatability of the bearing devices (32, 34) with respect to one another is blockable;
- the blocking device (40) is configured for form-fitting coupling of the bearing devices and for this purpose has two profiles (50a, 50b) comprising an inner profile (50b), which is attached to one of the bearing devices (32, 34) in a rotationally fixed manner, and an outer profile (50a) which is attached to the other one of the bearing devices (32, 34) in a rotationally fixed manner; and
- the outer profile (50a) and the inner profile (50b) are displaceable with respect to one another in a direction of the vertical axis such that they are axially movable between an engaging relative position rotationally coupled in a form-fitting manner and a releasing relative position;
**characterized in that**
the piece of seating furniture has a stand-assistance function by way of which a seating surface (12) can be raised, wherein the blocking device (40) is operatively coupled to the stand-up assistance function such that when the stand-up assistance function is actuated, the blocking device takes up its blocked state.

2. Piece of seating furniture according to claim 1,
**characterized in that**
one of the profiles (50a) is provided on a switching carrier (42) that is rotationally fixed relative to the seating unit (10) or to the base (20), said switching carrier being displaceable in a manner guided in the direction of the vertical axis (2) with respect to the seating unit (10) or the base (20), respectively.

3. Piece of seating furniture according to claim 2,
**characterized in that**
- a spring device (44) is provided, by means of which the switching carrier (42) is subjected to a force in a direction of a first end position; and
- a force-introduction surface (46) is provided on the switching carrier (42) or a part connected thereto, by means of which the switching carrier (42) is able to be subjected to a force counter to the force of the spring device (44) in a direction of a second end position.

4. Piece of seating furniture according to any one of claims 1 to 3,
**characterized in that**
the outer profile (50a) and the inner profile (50b) can be brought from the axial releasing relative position into the axial engaging relative position in a plurality of relative rotary positions, wherein for this purpose preferably the outer profile (50a) is configured as an internally toothed outer profile and the inner profile (50b) is configured as an externally toothed inner profile.

5. Piece of seating furniture according to any one of the preceding claims,
**characterized in that**
the blocking device (40) is operatively coupled to the stand-up assistance function such that when the stand-up assistance function is actuated, the blocking device takes up its blocked state by means of bringing about or dispensing with an application of force to the force-introduction surface (46) by activation of the stand-up assistance function.

6. Piece of seating furniture according to any one of the preceding claims,
**characterized in that**
the piece of seating furniture has an operating lever for manual actuation, the blocking device being switchable by means of said operating lever, in particular by an axial displacement of the switching carrier.

7. Piece of seating furniture according to any one of the preceding claims,
**characterized in that**
- the outer profile (50a) is provided in a rotationally fixed manner relative to the seating-unit-side bearing device (32), wherein in particular the switching carrier (42) is provided in a rotationally fixed manner relative to the seating-unit-side bearing device (32); and
- the inner profile (50b) is provided in a rotationally fixed manner relative to the base-side bearing device (34).

8. Fitting for a piece of seating furniture, comprising:
- a base portion for attaching to a base of the piece of seating furniture; and
a seat portion for attaching to a seating unit of the piece of seating furniture;
wherein
- between the base portion and the seat portion provision a rotary bearing comprising a base-side bearing device (34) and a seating-unit-side bearing device (32) is provided, by means of which the seat portion is rotatable about a vertical axis (2) with respect to the base portion;
- the rotary bearing (30) is provided with a switchable blocking device (40) by means of which rotatability of the bearing devices (32, 34) with respect to one another is blockable;
- the blocking device (40) is configured for form-fitting coupling of the bearing devices (32, 34) and for this purpose has two profiles (50a, 50b) comprising an inner profile (50b), which is attached to one of the bearing devices (32, 34) in a rotationally fixed manner, and an outer profile (50a) which is attached to the other one of the bearing devices (32, 34) in a rotationally fixed manner; and
- the outer profile (50a) and the inner profile (50b) are displaceable with respect to one another in a direction of the vertical axis such that they are axially movable between a rotationally coupled engaging relative position and a releasing relative position,
**characterized in that**
the piece of seating furniture has a stand-up assistance function, wherein the blocking device (40) is operatively coupled to the stand-up assistance function such that when the stand-up assistance function is actuated, the blocking device takes up its blocked state.

## Revendications

1. Siège comprenant
- une base (20) et
- une unité formant assise (10),
dans lequel
- est prévu entre la base et l'unité formant assise un support rotatif (30) comprenant un dispositif de palier (34) du côté de la base et un dispositif de palier (32) du côté de l'unité formant assise, au moyen duquel support rotatif l'unité formant assise (10) peut tourner autour d'un axe vertical (2) par rapport à la base (20),
- le support rotatif (30) présente un dispositif de blocage (40) pouvant être commuté, au moyen duquel les mobilités en rotation des dispositifs de palier (32, 34) peuvent être bloquées l'une par rapport à l'autre,
- le dispositif de blocage (40) est réalisé aux fins d'un accouplement par complémentarité de forme des dispositifs de palier et présente à cet effet deux profils (50a, 50b), comprenant un profil intérieur (50b), qui est installé de manière solidaire en rotation par rapport à l'un des deux dispositifs de palier (32, 34) et un profil extérieur (50a), qui est installé de manière solidaire en rotation par rapport à l'autre des deux dispositifs de palier (32, 34), et
- le profil extérieur (50a) et le profil intérieur (50b) peuvent être coulissés l'un contre l'autre en direction de l'axe vertical de sorte qu'ils sont mobiles de manière axiale entre une position relative de prise accouplée en rotation par complémentarité de forme et une position relative de déblocage,
**caractérisé en ce que**
le siège dispose d'une fonction d'aide pour se lever, laquelle une surface d'assise (12) peut être relevée, dans lequel le dispositif de blocage (40) est accouplé de manière active avec la fonction d'aide pour se lever de telle manière qu'il adopte son état bloqué lors de l'actionnement de la fonction d'aide pour se lever.

2. Siège selon la revendication 1,
**caractérisé en ce que**
un des profils (50a) est prévu au niveau d'un support de commutation (42) solidaire en rotation par rapport à l'unité formant assise (10) ou par rapport à la base (20), lequel peut coulisser par rapport à l'unité formant assise (10) ou à la base (20) de manière guidée en direction de l'axe vertical (2).

3. Siège selon la revendication 2,
**caractérisé en ce que**
- un dispositif de ressort (44) est prévu, au moyen duquel le support de commutation (42) est soumis à l'action d'une force en permanence en direction d'une première position de fin de course, et
- une surface d'introduction de force (46) est prévue au niveau du support de commutation (42) ou au niveau d'une partie reliée à ce dernier, au moyen de laquelle le support de commutation (42) peut être soumis à l'action d'une force à l'encontre de la force du dispositif de ressort (44) en direction d'une deuxième position de fin de course.

4. Siège selon l'une quelconque des revendications 1 à 3,
**caractérisé en ce que**
le profil extérieur (50a) et le profil intérieur (50b) peuvent être amenés dans la position relative de prise axiale depuis la position relative de déblocage axiale en une multitude de positions de rotation relatives, dans lequel à cet effet de préférence le profil extérieur (50a) est réalisé sous la forme d'un profil extérieur à denture intérieure et le profil intérieur (50b) est réalisé sous la forme d'un profil intérieur (50b) à denture extérieure.

5. Siège selon l'une quelconque des revendications précédentes,
**caractérisé en ce que**
le dispositif de blocage (40) est couplé de manière active à la fonction d'aide pour se lever de telle manière qu'il adopte son état bloqué lors de l'actionnement de la fonction d'aide pour se lever **en ce que** du fait de l'activation de la fonction d'aide pour se lever, une contrainte exercée par une force est provoquée au niveau de la surface d'introduction de force (46) ou est supprimée.

6. Siège selon l'une quelconque des revendications précédentes,
**caractérisé en ce que**
le siège présente un levier de commande servant à l'actionnement manuel, au moyen duquel le dispositif de blocage peut être commuté, en particulier par un déplacement axial du support de commutation.

7. Siège selon l'une quelconque des revendications précédentes,
**caractérisé en ce que**
- le profil extérieur (50a) est prévu de manière solidaire en rotation par rapport au dispositif de palier (32) du côté assise, dans lequel en particulier le support de commutation (42) est prévu de manière solidaire en rotation par rapport au dispositif de palier (32) du côté assise, et
- le profil intérieur (50b) est prévu de manière solidaire en rotation par rapport au dispositif de palier (34) du côté base.

8. Ferrure pour un siège comprenant
- une section de base destinée à être installée au niveau d'une base du siège et
- une section d'assise destinée à être installée au niveau d'une unité formant assise du siège,
dans laquelle
- est prévu entre la section de base et la section d'assise un support rotatif (30) comprenant un dispositif de palier (34) du côté de la base et un dispositif de palier (32) du côté de l'unité formant assise, au moyen duquel support rotatif la section d'assise peut tourner autour d'un axe vertical (2) par rapport à la section de base,
- le support rotatif (30) présente un dispositif de blocage (40) pouvant être commuté, au moyen duquel les mobilités en rotation des dispositifs de palier (32, 34) peuvent être bloquées l'une par rapport à l'autre,
- le dispositif de blocage (40) est réalisé aux fins d'un accouplement par complémentarité de forme des dispositifs de palier (32, 34) et présente à cet effet deux profils (50a, 50b), comprenant un profil intérieur (50b), qui est installé de manière solidaire en rotation par rapport à l'un des deux dispositifs de palier (32, 34) et un profil extérieur (50a), qui est installé de manière solidaire en rotation par rapport à l'autre des deux dispositifs de palier (32, 34), et
- le profil extérieur (50a) et le profil intérieur (50b) peuvent être coulissés l'un contre l'autre en direction de l'axe vertical de sorte qu'ils sont mobiles de manière axiale entre une position relative de prise accouplée en rotation par complémentarité de forme et une position relative de déblocage,
**caractérisée en ce**
**que** le siège dispose d'une fonction d'aide pour se lever, dans laquelle le dispositif de blocage (40) est accouplé de manière active avec la fonction d'aide pour se lever de telle manière qu'il adopte son état bloqué lors de l'actionnement de la fonction d'aide pour se lever.
